# EUROPÄISCHE PATENTSCHRIFT

(11) **EP 1 472 438 B1**
(45) Veröffentlichungstag und Bekanntmachung des Hinweises auf die Patenterteilung: **27.07.2005**
(21) Anmeldenummer: 03702437.9
(22) Anmeldetag: 15.01.2003
(51) Int. Cl.: F01L 13/00, F01L 1/14, F01L 1/24

(54) **SCHALTELEMENT FÜR EINEN VENTILTRIEB EINER BRENNKRAFTMASCHINE**
SWITCH ELEMENT FOR VALVE ACTUATION IN AN INTERNAL COMBUSTION ENGINE
ELEMENT DE COMMUTATION POUR UN MECANISME DE COMMANDE DE SOUPAPES D'UN MOTEUR A COMBUSTION INTERNE

(30) Priorität: 06.02.2002 DE 10204672; 06.02.2002 US 354628 P
(43) Veröffentlichungstag der Anmeldung: 03.11.2004
(73) Patentinhaber: INA-Schaeffler KG, 91074 Herzogenaurach (DE)
(72) Erfinder: GEYER, Norbert, 91315 Höchstadt (DE); SAILER, Peter, 91052 Erlangen (DE); SCHNELL, Oliver, 90587 Veitsbronn (DE)
(86) Internationale Anmeldenummer: PCT/EP2003/000307
(87) Internationale Veröffentlichungsnummer: WO 2003/067038

(56) Entgegenhaltungen:
- EP-A- 0 318 151
- EP-A- 1 149 989
- DE-A- 19 915 531
- GB-A- 574 852
- US-B1- 6 196 175

## Beschreibung

### Gebiet der Erfindung

Die Erfindung betrifft ein Schaltelement für einen Ventiltrieb einer Brennkraftmaschine, vorzugsweise zur Ventilabschaltung, mit einem Außenteil sowie einem in dessen Bohrung axial beweglichen Innenelement, wobei das Außenteil und das Innenelement in einer durch eine Lost-Motion-Feder erzielten axial entfernten Relativstellung wenigstens je eine zueinander fluchtende Aufnahme besitzen, wobei in einer der Aufnahmen in Richtung zur anderen Aufnahme ein oder mehrere verschiebliche Koppelmittel zur Kopplung des Innenelements mit dem Außenteil bei der Relativstellung zueinander appliziert sind, wobei zwischen dem Innenelement und dem Außenteil ein erster Höhenanschlag zur Definierung der Relativstellung appliziert ist und wobei in das Innenelement ein hydraulisches Spielausgleichselement mit einem Druckkolben eingebaut ist, welcher Druckkolben axial aus diesem heraus durch einen zweiten Höhenanschlag fixiert ist.

### Hintergrund der Erfindung

Ein derartiges Schaltelement geht aus der als gattungsbildend betrachteten DE 199 15 531 hervor. Es ist hier als schaltbarer Nockenfolger für einen Stößelstangentrieb dargestellt. Dabei ist ein Höhenanschlag zur Definierung der Relativstellung über ein im Innenelement angeordnetes kolbenähnliches Element hergestellt. Dieses ragt radial außen in eine Längsnut des Außenteils. Im axial auseinander gefahrenen Zustand des Innenelements zum Außenteil schlägt das Element an einem Ende der Längsnut an. Somit soll eine fluchtende Zuordnung einer im Außenteil positionierten Koppelbohrung für einen im Innenelement angeordneten Kolben zur Kopplung geschaffen sein.

Nachteilig ist es bei dem vorgenannten Stand der Technik, dass eine Einstellung des Spiels der Kopplung relativ kompliziert und aufwändig ist. Es ist klar, dass die entsprechende Aufnahme im Außenteil (hier Koppelbohrung) zur Aufnahme des Kolbens geringfügig spielbehaftet gegenüber einem Außenmantel des Kolbens ausgebildet sein muss. Dieses Spiel und eine Höhenlage schwankt fertigungsbedingt von Schaltelement zu Schaltelement. Die relativ breite Varianz dieses mechanischen Leerwegs bei den Schaltelementen ist jedoch unerwünscht.

Um daher das Koppelspiel einzustellen bzw. dessen Varianz in einem erträglichen Maß zu halten, werden die Kolben zur Verriegelung gruppiert. Dies ist fertigungs- und messtechnisch äußerst aufwändig. Beispielsweise werden Schaltelemente komplett montiert, anschließend wird das Spiel gemessen, um daraufhin das Schaltelement wiederum zu demontieren und einen entsprechenden Kolben zur Kopplung zuzupaaren. Gleichfalls ist es denkbar, den Höhenanschlag an der Längsnut des Außenelements zu gruppieren.

Ein weiterer Höhenanschlag ist beim o. g. Stand der Technik für einen Druckkolben des Spielausgleichselements vorgesehen und als Ring ausgebildet.

Sind zwei Kolben zur Kopplung vorgesehen, so wie es aus der DE 42 06 166 hervorgeht, erweisen sich die o. g. Anschlagmaßnahmen quasi als unmöglich. Hier wird die fluchtende Lage der sich im Innenelement diametral gegenüber liegenden Koppelbohrungen über Anlage der beiden axial beweglichen Teile des Schaltelements am Nockengrundkreis realisiert. Eine Einstellung des Spiels der Kopplung erfolgt hier fertigungs- und messtechnisch äußerst aufwändig über eine Paarung von entsprechenden Schaltelementen (hier Tassenstößel) mit Nockenpaaren bzw. -wellen. Ggf. wird eine zu große Spielabweichung zugelassen werden müssen.

### Aufgabe der Erfindung

Aufgabe der Erfindung ist es daher, ein Schaltelement der vorgenannten Art zu schaffen, bei welchem die zitierten Nachteile mit einfachen Mitteln beseitigt sind.

### Zusammenfassung der Erfindung

Erfindungsgemäß wird diese Aufgabe dadurch gelöst,
- dass die Höhenanschläge als jeweils mindestens ein ringartiges Element wie ein Sicherungsring ausgebildet und übereinander liegend in der Bohrung des Außenteils angeordnet sind, wobei in die Bohrung des Außenteils gesehen der untere Sicherungsring den zweiten Höhenanschlag und der darüberliegende erste Sicherungsring den ersten Höhenanschlag bildet, wobei bei Montage der Sicherungsringe dickenvariable erste und dickenkonstante zweite Sicherungsringe vorgesehen sind und wobei das Sicherungsringpaket über den ersten Sicherungsring aus der Bohrung heraus an einem Anschlag wie einem Ringabsatz der Bohrung anliegt.

Durch die mindestens zwei bzw. zwei Sicherungsringe ergibt sich ein einfacher, kippfreier sowie einstellbarer Höhenanschlag sowie gleichzeitig eine Verliersicherung für den Druckkolben des hydraulischen Spielausgleichselements. Vorzugsweise sollen zwei Koppelmittel (Kolben) im Innenelement vorgesehen sein. Gleichermaßen bezieht sich der Schutzbereich der Erfindung jedoch auch auf eine Ausgestaltung mit nur einem Kolben bzw. mit einer Mehrzahl von Kolben.

Der nebengeordnete Anspruch 8 bezieht sich alternativ auf ein Verfahren zur Einstellung des Koppelspiels bei einem Schaltelement nach den Merkmalen des Oberbegriffs des Anspruchs 1.

Durch die vorgenannten Maßnahmen sind die eingangs zitierten Nachteile mit einfachen Mitteln und wirkungsvoll beseitigt. Zum einen ist bei Montage des Schaltelements garantiert, dass der Druckkolben des Spielausgleichselements und somit auch das Innenelement nicht verloren geht (zweiter Höhenanschlag). Zum anderen ergibt sich durch die dickenvariabel bereitgehaltenen ersten Sicherungsringe als erste Höhenanschläge eine sehr einfache Möglichkeit, den Leerweg des wenigstens einen Koppelelements (Kolben) gegenüber seiner umschließenden Aufnahme einzustellen. Vorzugsweise wird dieser Leerweg so eingestellt, dass jede Aufriahme das entsprechende Koppelmittel in beide Axialrichtungen gleichbeabstandet umschließt. Sollte die Aufnahme eine Bohrung und keine Ringnut sein, so ist es besonders vorteilhaft, wenn die Bohrung das entsprechende Koppelmittel konzentrisch umfaßt.

Anstelle der Sicherungsringe erschließen sich dem Fachmann an dieser Stelle noch weitere leicht montierbare Anschlagmittel, wie Scheiben, einsetzbare Stifte, Keile, Ringe usw.. Auch können diese Mittel selbstverständlich an einem anderen Höhenabschnitt als dem randseitigen des Schaltelements angeordnet sein. Ggf. können mehrere Sicherungsringe zueinander gepaart werden, um das Koppelspiel bzw. die Verliersicherung zu realisieren.

Somit ist garantiert, dass im entsprechenden Koppelfall die Koppelmittel in der sie umschließenden Aufnahme des Außenteils, über eine Vielzahl von Schaltelementen hinweg, stets einen gleichen Leerweg zurücklegen.

Vorzugsweise sind, wie genannt, zwei Kolben als Koppelmittel vorgesehen, welche in der als Radialbohrung ausgebildeten Aufnahme des Innenelements verlaufen und sich dort diametral gegenüberliegen. Hierdurch liegt ein besonders kippsicherer Mechanismus vor, der bei Kopplung nur eine geringe Bauteilbelastung erzeugt. Anstelle der Radialbohrung im Innenelement ist auch eine Sackbohrung oder eine ähnliche Ausgestaltung denkbar.

In Fortbildung der Erfindung ist es vorgeschlagen, die Aufnahme des Außenteils, wie vorhergehend erwähnt, als Ringnut in dessen Bohrung zu fertigen. Dies hat insbesondere fertigungstechnische Vorteile. Anstelle der Ringnut können auch Bohrungen angeordnet werden.

Gemäß einer weiteren vorteilhaften Konkretisierung der Erfindung ist das Innenelement gegenüber dem Außenteil beispielsweise über ein stiftartiges Element verdrehgesichert. Somit haben die Koppelmittel in Bezug auf ihre Aufnahme über den gesamten Betriebszeitraum des Schaltelements hinweg eine gleiche Positionierung wie bei der Einstellung des Koppelspiels. Hierdurch wirken sich Toleranzen, im Falle der Ausbildung der Aufnahme als umlaufende Ringnut, nicht mehr aus.

Gleichfalls ist es vorgeschlagen, die Ringnut, im Falle der Verwendung von zwei Kolben als Koppelmittel, von zwei sich diametral gegenüberliegenden Öldurchlässen wie Bohrungen schneiden zu lassen. Sind zwei Zuleitungen in einer Ölgalerie einer Umgebungskonstruktion wie beispielsweise einem Zylinderkopf oder einer mit der Brennkraftmaschine verbundenen Führung für das Schaltelement vorgesehen, die sich gegenüberliegen, so ist es egal, welcher Öldurchlaß des Schaltelements mit welcher Zuleitung kommuniziert. Wichtig sind gleich lange Ölwege zur Erzielung gleicher Schaltzeiten. Im Falle nur einer Zuleitung ist allerdings ein gerichteter Einbau des Schaltelements notwendig. Hier können entsprechende Markierungen an diesem zur Erleichterung der Montage angebracht werden. Selbstverständlich können die Öldurchlässe im Außenteil auch an einem anderen Umfangsabschnitt dieses angeordnet sein, so dass sie nicht zu den Kolben im Koppelfall fluchten.

Für den Fall, dass das Schaltelement als Nockenfolger in einem Stößelstangentrieb gefertigt ist, wie es in weiterer zweckmäßiger Fortbildung der Erfindung vorgeschlagen ist, und dieser Nockenfolger eine Rolle als Nockengegenläufer hat, sowie zur Zuordnung der Zuleitungen aus der Umgebungskonstruktion zu den Öldurchlässen, ist es notwendig, das Schaltelement verdrehzusichem. Hier sind zweckmäßige Verdrehsicherungsmaßnahmen wie Anflachungen am Außenmantel des Außenteils vorgeschlagen.

Anstelle der Kolben als Koppelmittel können auch andere Elemente wie Klinken, Kugeln, Keile und ähnliche einen Formschluss erzeugende Elemente eingesetzt werden. Ggf. ist auch ein Form-Kraftschluss denkbar.

Der Schutzbereich dieser Erfindung bezieht sich ausdrücklich auf alle Arten von Schaltelementen in Ventiltrieben wie die vorgenannten Nockenfolger in Stößelstangentrieben, Tassenstößel bzw. Abstützelemente für Schlepphebel etc..

### Kurze Beschreibung der Zeichnung

Die Erfindung ist zweckmäßigerweise anhand der Zeichnung näher erläutert. Es zeigen:
- Figur 1: einen Längsschnitt durch ein als Rollenstößel für einen Stößelstangentrieb ausgebildetes Schaltelement und
- Figur 2: einen um 90° gedrehten Teillängsschnitt nach Figur 1.

### Ausführliche Beschreibung der Zeichnung

Die Figuren 1, 2 offenbaren ein Schaltelement 1 für einen Ventiltrieb einer Brennkraftmaschine. Dieses ist hier als Rollenstößel für einen Stößelstangentrieb ausgebildet. Es besteht aus einem Außenteil 2, in dessen Bohrung 3 ein axial bewegliches Innenelement 4 verläuft. Das Innenelement 4 und das Außenteil 2 sind durch eine nicht näher zu erläuternde Lost-Motion-Feder 5 voneinander weg beaufschlagt.

In der zeichnerisch dargestellten axial voneinander entfernten Position des Außenteils 2 zum Innenelement 4 fluchten deren Aufnahmen 6, 7 zueinander. Die Aufnahme 6 des Außenteils 2 ist als umlaufende Ringnut gefertigt. Die Aufnahme 7 im Innenelement 4 hingegen ist als radial verlaufende Durchgangsbohrung ausgebildet. In dieser sind zwei sich diametral gegenüberliegende Koppelmittel 8 angeordnet, die hier als Kolben ausgebildet sind. Die Koppelmittel 8 sind radial nach außen über die Kraft eines Druckfedermittels 10 beaufschlagt (Koppelrichtung). Radial nach innen, d. h. in Entkoppelrichtung, können die Koppelmittel 8 über Hydraulikmittel verlagert werden. Hierfür hat das Außenteil 2 zweckmäßigerweise zwei sich diametral gegenüberliegende Öldurchlässe 11 (siehe Figur 1). Diese sind hier als Bohrung gefertigt und um 90° zu den Koppelmitteln 8 in Umfangsrichtung versetzt. Zweckmäßigerweise kommunizieren die Öldurchlässe 11 mit zwei Zuleitungen für Hydraulikmittel aus einer nicht näher zu erläuternden Umgebungskonstruktion.

Des Weiteren kann sich der Fachmann den Figuren entnehmen, dass am Außenmantel 12 des Außenteils 2 Mittel 13 zur Verdrehsicherung appliziert sind. Diese sind hier als sich gegenüberliegende Anflachungen ausgebildet. Diese Maßnahme erweist sich zum einen notwendig, um die Öldurchlässe 11 mit ihren entsprechenden Zuleitungen zu verbinden und zum anderen, um eine Rolle 14 gegenüber einem nicht dargestellten Nocken auszurichten.

Des Weiteren ist zu erkennen, dass das Innenelement 4 gegenüber dem Außenteil 2 ebenfalls verdrehgesichert ist. Hierfür ist im Außenteil 2 eine Verdrehsicherung 15 (hier als Stift ausgebildet) befestigt, welche radial in die Bohrung 3 des Außenteils 2 hineinragt. Das Innenelement 4 wiederum hat eine der Verdrehsicherung 15 zugewandte Längsaussparung 16, an deren Flanken die Verdrehsicherung 15 geführt ist.

Das Außenteil 2 besitzt in einem bohrungsfernen Abschnitt eine Ringnut 17 mit einem Anschlag 18. In die Ringnut 17 sind zwei Sicherungsringe 19, 20 eingeschnappt. Diese bilden jeweils einen zweiten und ersten Höhenanschlag 21, 22. Die Sicherungsringe 19, 20 insgesamt liegen am Anschlag 18 an. Dabei dient der zweite, untere Sicherungsring 19 einer Verliersicherung eines Druckkolbens 23 eines hydraulischen Spielausgleichselements 24, welches in das Innenelement 4 eingebaut ist. Über den ersten Sicherungsring 20, welcher auf dem zweiten Sicherungsring 19 liegt und bei Montage dickenvariabel bereitgehalten wird, erfolgt eine Einstellung des Koppelspiels der Koppelmittel 8 in der sie umgebenden Aufnahme 6.

Es ist klar, dass der Druckkolben 23 mit Innenelement 4 nach Montage des zweiten Sicherungsrings 19 nicht mehr aus der Bohrung 3 des Außenteils 2 über die Kraft einer Druckfeder 25 des Spielausgleichselements 24 bzw. der Lost-Motion-Feder 5 geschoben werden kann. Der Druckkolben 23 ist somit über seinen Rand 26 in Anlage an dem zweiten Sicherungsring 19.

Vor Einstellung des Koppelspiels der Koppelmittel 8 gegenüber ihrer Aufnahme 6 muss dieses ermittelt werden. Dies erfolgt bei ausgefahrenen Koppelmitteln 8. Dabei wird einfach gesagt deren Leerweg in der Aufnahme 6 nach Belastung des Innenelements 4 und somit dessen Verschiebung in der Bohrung 3 bis zum Erreichen einer Unterseite 27 der Aufnahme 6 gemessen. Anschließend ist es für den Fachmann relativ einfach, aufgrund des gemessenen Leerwegs zurückzurechnen, bei welcher Höhe eine Mittenlage der Koppelmittel 8 in der Aufnahme 6 erreicht ist. Nachdem dieser Wert feststeht, wird ein entsprechend dicker erster Sicherungsring 20 direkt oberhalb des zweiten Sicherungsrings 19 in die Ringnut 17 eingeschnappt. Die Lost-Motion-Feder 5 drückt somit das Innenelement 4 mit seinem Rand 28 gegen den zweiten Sicherungsring 19. In dieser Position (Koppelstellung) ist das Koppelspiel eingestellt; vorteilhafterweise so, dass das Koppelmittel 8 in der Aufnahme 6 in beide Axialrichtungen gleich geringe Verfahrwege hat.

Insgesamt gesehen kann somit ein Leerweg, den das Innenelement 4 nach erfolgter Kopplung mit dem Außenteil 2 und bei beginnender Nockenbeaufschlagung relativ zum Außenteil 2 mit den Koppelmitteln 8 in den Aufnahmen 6 zurücklegt, gleichmäßig gering über eine Serie von Schaltelementen 1 in Brennkraftmaschinen gleichen Typs gehalten werden. Eine zu große und unerwünschte Varianz der Steuerzeiten ist ausgeschlossen.

### Bezugszahlen

- 1: Schaltelement
- 2: Außenteil
- 3: Bohrung
- 4: Innenelement
- 5: Lost-Motion-Feder
- 6: Aufnahme Außenteil
- 7: Aufnahme Innenteil
- 8: Koppelmittel
- 9: nicht vergeben
- 10: Druckfedermittel
- 11: Öldurchlaß
- 12: Außenmantel
- 13: Mittel
- 14: Rolle
- 15: Verdrehsicherung
- 16: Längsaussparung
- 17: Ringnut
- 18: Anschlag
- 19: Sicherungsring
- 20: Sicherungsring
- 21: Höhenanschlag
- 22: Höhenanschlag
- 23: Druckkolben
- 24: Spielausgleichselement
- 25: Druckfeder
- 26: Rand Druckkolben
- 27: Unterseite
- 28: Rand Innenelement

## Patentansprüche

1. Schaltelement (1) für einen Ventiltrieb einer Brennkraftmaschine, vorzugsweise zur Ventilabschaltung, mit einem Außenteil (2) sowie einem in dessen Bohrung (3) axial beweglichen Innenelement (4), wobei das Außenteil (2) und das Innenelement (4) in einer durch eine Lost-Motion-Feder (5) erzielten axial entfernten Relativstellung wenigstens je eine zueinander fluchtende Aufnahme (6, 7) besitzen, wobei in einer der Aufnahmen in Richtung zur anderen Aufnahme ein oder mehrere verschiebliche Koppelmittel (8) zur Kopplung des Innenelements (4) mit dem Außenteil (2) bei der Relativstellung zueinander appliziert sind, wobei zwischen dem Innenelement (4) und dem Außenteil (2) ein erster Höhenanschlag (22) zur Definierung der Relativstellung appliziert ist und wobei in das Innenelement (4) ein hydraulisches Spielausgleichselement (24) mit einem Druckkolben (23) eingebaut ist, welcher Druckkolben (23) axial aus diesem heraus durch einen zweiten Höhenanschlag (21) fixiert ist, **dadurch gekennzeichnet, dass** die Höhenanschläge (21, 22) als jeweils mindestens ein ringartiges Element wie ein Sicherungsring (19, 20) ausgebildet und übereinander liegend in der Bohrung (3) des Außenteils (2) angeordnet sind, wobei in die Bohrung (3) des Außenteils (2) gesehen der untere Sicherungsring (19) den zweiten Höhenanschlag (21) und der darüberliegende erste Sicherungsring (20) den ersten Höhenanschlag (22) bildet, wobei bei Montage der Sicherungsringe (20, 19) dickenvariable erste und dickenkonstante zweite Sicherungsringe (20, 19) vorgesehen sind und wobei das Sicherungsringpaket (20, 19) über den ersten Sicherungsring (20) aus der Bohrung (3) heraus an einem Anschlag (18) wie einem Ringabsatz der Bohrung (3) anliegt.

2. Schaltelement nach Anspruch 1, **dadurch gekennzeichnet, dass** als Koppelmittel (8) zwei Kolben vorgesehen sind, welche in der als Radialbohrung ausgebildeten Aufnahme (7) des Innenelements (4) verlaufen und sich dort diametral gegenüberliegen.

3. Schaltelement nach Anspruch 2, **dadurch gekennzeichnet, dass** die Aufnahme (6) des Außenteils (2) als Ringnut in dessen Bohrung (3) gefertigt ist, wobei die Ringnut von zwei sich gegenüberliegenden Öldurchlässen (11) wie Bohrungen im Außenteil (2) geschnitten ist und wobei das Innenelement (4) über eine Verdrehsicherung (15) in der Bohrung (3) des Außenteils (2) geführt ist.

4. Schaltelement nach Anspruch 3, **dadurch gekennzeichnet, dass** als Verdrehsicherung (15) ein radial vorstehendes Element wie ein Stift angeordnet ist, welcher im Außenteil (2) oder Innenelement (4) befestigt und in einer Längsaussparung (16) des gegenüberliegenden Bauteils (Innenelement (4) oder Außenteil (2)) geführt ist.

5. Schaltelement nach Anspruch 1, **dadurch gekennzeichnet, dass** das Außenteil (2) Mittel (13) zur verdrehgesicherten Führung des gesamten Schaltelements (1) gegenüber einer Umgebungskonstruktion hat.

6. Schaltelement nach Anspruch 5, **dadurch gekennzeichnet, dass** die Mittel (13) zur verdrehgesicherten Führung aus einer oder mehreren Anflachungen am Außenmantel (12) des Außenteils (2) bestehen.

7. Schaltelement nach Anspruch 1, **dadurch gekennzeichnet, dass** das Schaltelement (1) als Nockenfolger in einem Stößelstangentrieb hergestellt ist.

8. Verfahren zur Einstellung des Koppelspiels bei einem Schaltelement (1) nach den Merkmalen des Oberbegriffs des Anspruchs 1, wobei als Höhenanschlag (21, 22) jeweils mindestens ein ringartiges Element wie ein Sicherungsring (19, 20) vorgesehen ist, die Bohrung (3) des Außenteils (2) einen bohrungsfernen Anschlag (18) wie einen Ringabsatz hat und als Koppelmittel (8) zumindest ein Kolben vorgesehen ist, welcher in der als Radialbohrung ausgebildeten Aufnahme (7) des Innenelements (4) verläuft, mit folgenden Schritten, denen auch weitere Schritte zwischengelagert sein können:
• a) Einschnappen des wenigstens einen zweiten Sicherungsringes (19) in einen Bereich axial unterhalb des Anschlages (18) derart, dass der Druckkolben (23) des Spielausgleichselements (24) mit seinem bohrungsfernen Rand (26) über die Kraft einer Druckfeder (25) des Spielausgleichselements (24) gegen den zweiten Sicherungsring (19) und dieser gegen den Anschlag (18) gedrückt ist;
• b) Verschieben des Innenelements (4) bei in die Aufnahme (6) des Außenteils (2) ausgefahrenem Koppelmittel (8) in Bohrungsrichtung soweit, bis das Koppelmittel (8) an einer Unterseite (27) der Aufnahme (6) anliegt;
• c) Messen des zurückgelegten Leerwegs des Innenelements (4) mit Koppelmittel (8) bis zum Kontakt an der Unterseite (27) und
• d) Zupaaren des wenigstens einen ersten Sicherungsringes (20) mit einer solchen Dicke, dass bei dessen anschließendem Einschnappen in einen Bereich axial unterhalb des Anschlages (18), in Anlage auf dem zweiten Sicherungsring (19), das Innenelement (4) über den zweiten Sicherungsring (19) so verschoben ist, dass das Koppelmittel (8) zumindest in beide Axialrichtungen gleichbeabstandet zu der Aufnahme (6) verläuft.

## Claims

1. Switching element (1) for a valve train of an internal combustion engine, preferably for valve deactivation, comprising an outer part (2) and an inner element (4) that is axially displaceable in a bore (3) thereof, said outer part (2) and said inner element (4) comprising at least one reception (6, 7) each, which receptions (6, 7) are aligned to each other in an axially distant relative position effected by a lost motion spring (5), one or more coupling means (8) being arranged in one of the receptions for displacement towards the other reception for coupling the inner element (4) to the outer part (2) in said relative position, a first vertical stop (22) being arranged between the inner element (4) and the outer part (2) for defining said relative position, a hydraulic clearance compensation element (24) comprising a pressure piston (23) being installed in the inner element (4), which pressure piston (23) is fixed in a direction leading axially out of this by a second vertical stop (21), **characterised in that** each of the vertical stops (21, 22) is configured as at least one annular element such as a securing ring (19, 20) and the vertical stops (21, 22) are arranged on top of each other in the bore (3) of the outer part (2), as seen when looking into the bore (3) of the outer part (2), the lower securing ring (19) forms the second vertical stop (21) and the upper, first securing ring (20) forms the first vertical stop (22), variable-thickness first securing rings and constant-thickness second securing rings being provided for mounting as securing rings (20, 19), and, in a direction leading out of the bore (3), the securing ring stack (20, 19) bears through the first securing ring (20) against a stop (18) such as an annular shoulder of the bore (3).

2. Switching element according to claim 1, **characterised in that** two pistons are provided as coupling means (8) that extend in the reception (7) of the inner element (4) and are situated there diametrically opposite each other, said reception (7) being configured as a radial bore.

3. Switching element according to claim 2, **characterised in that** the reception (6) of the outer part (2) is made as an annular groove in the bore (3) thereof and the annular groove is intersected by two opposing oil passages (11) such as bores in the outer part (2), the inner element (4) being guided in the bore (3) of the outer part (2) by an anti-rotation device (15).

4. Switching element according to claim 3, **characterised in that** a radially protruding element such as a pin is arranged as an anti-rotation device (15) and is fixed in the outer part (2) or the inner element (4) while being guided in a longitudinal recess (16) of the opposing component (inner element (4) or outer part (2)).

5. Switching element according to claim 1, **characterised in that** the outer part (2) comprises means (13) for the rotation-proof guidance of the entire switching element (1) relative to a surrounding structure.

6. Switching element according to claim 5, **characterised in that** the means (13) for the rotation-proof guidance consists of one or more flattened portions on the outer peripheral surface (12) of the outer part (2).

7. Switching element according to claim 1, **characterised in that** the switching element (1) is made as a cam follower in a tappet push rod drive.

8. Method of adjusting the coupling clearance in a switching element (1) according to the features of the preamble of claim 1, each vertical stop (21, 22) being configured as at least one annular element such as a securing ring (19, 20), the bore (3) of the outer element (2) comprising a bore-distal stop (18) such as an annular shoulder, and at least one piston being provided as a coupling means (8) that extends in the reception (7) of the inner element (4), which reception (7) is made as a radial bore, said method comprising following steps between which further intermediate steps are possible:
• a) snapping-in the at least one second securing ring (19) into a region axially below the stop (18) in such a way that the pressure piston (23) of the clearance compensation element (24) is pressed with its bore-distal edge (26) by the force of a compression spring (25) of the clearance compensation element (24) against the second securing ring (19) and this is pressed against the stop (18);
• b) with the coupling means (8) extended into the reception (6) of the outer part (2), displacing the inner element (4) in bore direction till the coupling means (8) comes to bear against a lower surface (27) of the reception (6);
• c) measuring the idling path of the inner element (4) with the coupling means (8) till contact is made with the lower surface (27), and
• d) selecting the at least one first securing ring (20) with such a thickness that when it subsequently snaps into a region axially below the stop (18), and bears against the second securing ring (19), the inner element (4) is displaced by the second securing ring (19) in such a way that the coupling means (8) extends at an equal distance from the reception (6) at least in both axial directions.

## Revendications

1. Elément de commutation (1) pour une commande des soupapes d'un moteur à combustion interne, de préférence, pour le désactivation des soupapes, comprenant une partie extérieure (2) et un élément intérieur (4) qui est axialement déplaçable dans l'alésage (3) de celle-ci, la partie extérieure (2) et l'élément intérieur (4) comprenant, chacun, au moins une réception (6, 7), ces réceptions (6, 7) étant alignées, l'une à l'autre, dans une position relative axialement éloignée qui est effectuée par un ressort à mouvement perdu, un ou plusieurs moyens d'accouplement (8) étant agencés dans l'une des réceptions en déplacement vers l'autre réception pour accouplement de l'élément intérieur (4) à la partie extérieure (2) dans ladite position relative, un premier arrêt vertical (22) pour définir ladite position relative étant disposé entre l'élément intérieur (4) et la partie extérieure (2), et un élément hydraulique de compensation de jeu (24) comprenant un piston de pression (23) étant installé dans l'élément intérieur (4), ledit piston de pression (23) étant fixé en la direction axialement vers l'extérieur de celui-ci par un second arrêt vertical (21), **caractérisé en ce que** les arrêts verticaux (21, 22) sont configurés, à chaque fois, sous la forme d'au moins un élément annulaire, tel qu'un circlip (19, 20), et sont agencés l'un en dessus de l'autre dans l'alésage (3) de la partie extérieure (3), en regardant dans l'alésage (3) de la partie extérieure (2), le circlip inférieur (19) forme le second arrêt vertical (21) et le premier circlip (20) situé en dessus de celui-ci forme le premier arrêt vertical (22), de premiers circlips (20) à épaisseur variable et de seconds circlips (19) à épaisseur constante étant prévus pour le montage des circlips (20, 19), et, en la direction menant à l'extérieur de l'alésage (3), le bloc-circlip (20, 19) s'appuie par le premier circlip (20) contre un arrêt (18), tel qu'un épaulement annulaire, de l'alésage (3).

2. Elément de commutation selon la revendication 1, **caractérisé en ce que** deux pistons sont prévus en tant que moyens d'accouplement (8) qui s'étendent dans la réception (7) de l'élément intérieur (4) en étant diamétralement opposés, l'un à l'autre, ladite réception (7) étant configurée sous la forme d'un alésage radial.

3. Elément de commutation selon la revendication 2, **caractérisé en ce que** la réception (6) de la partie extérieure (2) est faite sous la forme d'une rainure annulaire dans son alésage (3), la rainure annulaire étant coupée par deux passages d'huile opposés (11) tels que des alésages dans la partie extérieure (2), et l'élément intérieur (4) étant guidés à l'aide d'un dispositif anti-torsion (15) dans l'alésage (3) de la partie extérieure (2).

4. Elément de commutation selon la revendication 3, **caractérisé en ce que**, en tant que dispositif anti-torsion (15) est agencé un élément faisant radialement saillie, tel qu'une goupille qui est fixée dans la partie extérieure (2) ou dans l'élément intérieur (4) et est guidée dans un évidement longitudinal (16) du composant opposé (élément intérieur (4) ou partie extérieure (2)).

5. Elément de commutation selon la revendication 1, **caractérisé en ce que** la partie extérieure (2) comprend des moyens (13) pour le guidage anti-torsion de l'élément entier de commutation (1) par rapport à une construction ambiante.

6. Elément de commutation selon la revendication 5, **caractérisé en ce que** les moyens (13) de guidage anti-torsion consistent en un ou en plusieurs aplatissements sur la surface périphérique extérieure (12) de la partie extérieure (2).

7. Elément de commutation selon la revendication 1, **caractérisé en ce que** l'élément de commutation (1) est réalisé sous la forme d'un suiveur de came dans une commande à tige de poussoir.

8. Méthode d'ajustage du jeu d'accouplement dans un élément de commutation (1) selon les caractéristiques du préambule de la revendication 1, au moins un élément annulaire, tel qu'un circlip (19, 20), étant prévu à chaque fois en tant qu'arrêt vertical (21, 22), l'alésage (3) de la partie extérieure (2) comprenant un arrêt (18), tel qu'un épaulement annulaire éloigné de l'alésage, et au moins un piston étant prévu en tant que moyen d'accouplement (8) qui s'étend dans la réception (7) de l'élément intérieur (4), ladite réception (7) étant configurée sous la forme d'un alésage radial, cette méthode incluant des étapes suivantes, entre lesquelles il est possible d'intercaler d'autres étapes :
• a) encliquetage d'au moins l'un second circlip (19) dans une région axialement en dessous de l'arrêt (18), de sorte que le piston de pression (23) de l'élément de compensation de jeu (24) est pressé avec son bord (26) éloigné de l'alésage par la force d'un ressort de pression (25) de l'élément de compensation de jeu (24) contre le second circlip (19) et celui-ci est pressé contre l'arrêt (18) ;
• b) avec le moyen d'accouplement (8) avancé dans la réception (6) de la partie extérieure (2), déplacement de l'élément intérieur (4) dans la direction de l'alésage jusqu'au moment où le moyen d'accouplement (8) vient s'appuyer contre une surface inférieure (27) de la réception (6) ;
• c) mesurage de la course vide de l'élément intérieur (4) avec le moyen d'accouplement (8) jusqu'au contact avec la surface inférieure (27), et
• d) sélection d'au moins l'un premier circlip (20) ayant une telle épaisseur que, lors de son encliquetage subséquent dans une région axialement en dessous de l'arrêt (18) et de son appui sur le second circlip (19), l'élément intérieur (4) est déplacé de telle façon par l'intermédiaire du second circlip (19) que le moyen d'accouplement (8) s'étend à distance égale de la réception (6) au moins dans les deux directions axiales.
